# EUROPÄISCHE PATENTSCHRIFT

(11) **EP 0 887 814 B1**
(45) Veröffentlichungstag und Bekanntmachung des Hinweises auf die Patenterteilung: **21.04.2004**
(21) Anmeldenummer: 98110117.3
(22) Anmeldetag: 03.06.1998
(51) Int. Cl.: H01F 7/18, H01H 47/22

(54) **Schaltungsanordnung zur Steuerung eines bistabilen magnetischen Aktuators**
Circuit for controlling a bistable magnetic actuator
Circuit de commande d'un actionneur magnétique bistable

(30) Priorität: 23.06.1997 DE 19726562
(43) Veröffentlichungstag der Anmeldung: 30.12.1998
(73) Patentinhaber: ABB Research Ltd., 8050 Zürich (CH)
(72) Erfinder: Krokoszinski, Hans-Joachim, Dr. rer. nat., 69226 Nussloch (DE); Dilger, Berthold, Dipl.-Ing., 69120 Heidelberg (DE); Hörner, Gerhard, Dipl.Ing., 40880 Ratingen (DE)
(74) Vertreter: Miller, Toivo

(56) Entgegenhaltungen:
- EP-A- 0 122 370
- DE-A- 2 451 477
- GB-A- 2 305 560

## Beschreibung

Die Erfindung bezieht sich auf eine Schaltungsanordnung zur Steuerung eines bistabilen magnetischen Aktuators nach dem Oberbegriff des Anspruchs 1 bzw. des Anspruchs 6.

Bistabile magnetische Aktuatoren werden beispielsweise verwendet zur Bewegung von Kontakten in Nieder-, Mittel- und Hochspannungsschaltern (z.B. im OXR, dem Pole Mounted Auto-recloser von GEC Alsthom) .Bisher üblich sind für solche Anwendungen mechanische Antriebe, die ihre Energie aus einem Federspeicher beziehen, der mit einem elektrischen Motor aufgeladen wird, der seine Energie aus dem Stromversorgungsnetz bezieht. Durch einen Mechanismus aus Klinken, Wellen, Hilfsschaltern und elektromechanischen Auslösern wird die mechanische Bewegung mit dem Empfang bzw. der Sendung von elektrischen Befehls- und Rückmeldesignalen gekoppelt. Neuere Entwicklungen sehen statt einem mechanischen Antrieb einen magnetischen Aktuator vor, bei dem die Energie in einem elektrischen Speicher gespeichert und elektronisch kontrolliert in einen Magnetfluß umgewandelt wird. Dadurch wird ein beweglicher Magnetkern, der über einen Hebelmechanismus an die beweglichen Schalterpole gekoppelt ist, von einer stabilen Endlage in eine zweite stabile Endlage bewegt.

Ein dafür verwendbarer bistabiler Magnetaktuator enthält einen Magnetkern mit einem auch als Anker bezeichneten beweglichen Zentralschenkel. Der Magnetkern trägt zwei Wicklungen. Zur Betätigung des Aktuators muß ein Stromstoß durch eine der beiden Wicklungen erzeugt werden, der einen für die Ankerbewegung notwendigen magnetischen Fluß bewirkt.

Eine dem Stand der Technik entsprechende Schaltungsanordnung zur Steuerung eines bistabilen magnetischen Aktuators ist in Figur 5 dargestellt.

Figur 5 zeigt eine Parallelschaltung einer ersten elektrischen Wicklung L_{1,} die in Reihe mit einem ersten Halbleiterwahlschalter S₁ geschaltet ist, und einer zweiten elektrischen Wicklung L_{2,} die in Reihe mit einem zweiten Halbleiterwahlschalter S₂ geschaltet ist. Dabei ist der Wicklungsanfang einer der Wicklungen, z.B. der ersten Wicklung L₁ mit dem Ende der zweiten Wicklung, z.B. L₂ verbunden. Zu den Wicklungen L_{1,} L₂ ist jeweils eine Freilaufdiode D₁ bzw. D₂ parallelgeschaltet. Die am Anfang bzw. Ende miteinander verbundenen Wicklungen L_{1,} L₂ sind mit dem Pluspol eines elektrischen Energiespeichers E verbunden. Der Minuspol des Energiespeichers E ist mit den Schaltern S_{1,} S₂ verbunden.

Als Energiespeicher E sind eine Akkumulatorenbatterie oder ein elektrischer Kondensator geeignet. Der Energiespeicher E ist durch Schließen eines Ladeschalters S₃ mit einem Ladegerät LG verbindbar. Das Ladegerät LG ist primärseitig an ein Gleich- oder Wechselspannungsnetz mit der Spannung Uᵢ angeschlossen und liefert sekundärseitig eine Systemgleichspannung Uₛ.

Der zur Betätigung des Aktuators erforderliche Stromstoß wird durch Schließen eines der beiden Halbleiterwahlschalter S₁, S₂ erzeugt. Simultan zur Betätigung eines der Wahlschalter S_{1,} S₂ kann der Ladeschalter S₃ geöffnet werden, so daß die Stromentnahme allein aus dem Energiespeicher E erfolgt.

Nach Beendigung eines Bewegungsvorgangs muß der Stromfluß durch die Wicklung unterbrochen werden, weil die gebräuchlichen Arten von Energiespeichern, wie Batterie oder Elektrolytkondensator, nur eine Spannungspolarität erlauben. Der Schwingkreis aus Speicherkapazität und Wicklungsinduktivität würde aber eine Umkehrung der Stromrichtung erzwingen. Nach Öffnen des gerade geschlossenen Wahlschalters S1, S2 wirkt die stromdurchflossene Wicklung als Stromquelle und treibt den Strom durch die zugehörige Freilaufdiode, bis die im Magnetkreis gespeicherte Energie über den ohmschen Widerstand des Freilaufkreises in Wärme umgesetzt ist.

Beim Aufbau des Magnetfelds, d.h. bei der Initiierung der mechanischen Bewegung, und beim Abbau des Magnetfelds, d.h. beim Abbruch des Stromflusses, wird durch die magnetische Kopplung zwischen den beiden Wicklungen in der jeweils anderen Wicklung ein Gegenfeld induziert, das dem Aufbau bzw. Abbau des Magnetfeldes entgegenwirkt, ihn also in nachteiliger Weise zeitlich verlängert. Zum Aufbau des Magnetfelds wird daher eine deutlich höhere Spannung erforderlich, um die induzierte Gegen-EMK zu kompensieren, während beim Abbau des Magnetfeldes eine relativ lange Zeit vergeht, bis der Strom abgeklungen ist, damit die Gegenbewegung eingeleitet werden kann. Das bedeutet, daß aufeinanderfolgende Schalthandlungen nur mit einer gewissen Verzögerung möglich sind. Nachteilig ist auch, daß die Wahlschalter S₁, S₂ abschaltbare Schalter, z.B. MOSFETs oder GTOs sein müssen.

Der Erfindung liegt die Aufgabe zugrunde, den Leistungsteil einer Schaltungsanordnung zur Steuerung eines bistabilen magnetischen Aktuators so zu gestalten, daß mit einer minimalen Strom-Zeit-Fläche eine Ankerbewegung eingeleitet und nach minimaler Freiwerdezeit eine Gegenbewegung veranlaßt werden kann. Außerdem sollen die Schaltbewegungen mit möglichst geringem Energieaufwand ermöglicht werden.

Diese Aufgabe wird bei einer Schaltungsanordnung zur Steuerung eines bistabilen magnetischen Aktuators nach dem Oberbegriff des Anspruchs 1 durch dessen kennzeichnende Merkmale gelöst. Außerdem wird diese Aufgabe durch eine Schaltungsanordnung mit den im Anspruch 6 angegebenen Merkmalen gelöst, wobei zusätzlich eine Rückspeisung wenigstens eines Teils der jeweils im Magnetfeld gespeicherten Energie in den Energiespeicher durchführbar ist. Vorteilhafte Ausgestaltungen sind in weiteren Ansprüchen angegeben.

Vorteile der erfindungsgemäßen Schaltungsanordnung bestehen darin, daß durch die erreichte magnetische Entkopplung der zur Aktuatorbetätigung vorhandenen Wicklungen induktive Verzögerungen im Magnetfeldaufbau bzw. -abbau vermieden sind und dadurch bedingt dem Energiespeicher eine vergleichsweise kleine Ladungsmenge pro Bewegungsvorgang entzogen wird. Ein zur Nachladung des Energiespeichers vorhandenes Ladegerät kann daher besonders klein ausgelegt werden. Als Halbleiterwahlschalter können anstelle von aktiv ausschaltenden Halbleiterschaltern, wie MOSFET oder GTO, normale Thyristoren eingesetzt werden. Thyristoren sind sperr- und blockierfähig; durch den Löschzweig wird ihre natürliche Abkommutierung nahe dem Stromnullwert ohnehin erzwungen. Im Fall der Schaltungsanordnung ohne Energierückspeisung ist die Zahl der benötigten Halbleiterbauelemente im Vergleich zum Stand der Technik gleich groß. Es wird zwar ein zusätzlicher aktiver Schalter als Endladeschalter benötigt, andererseits jedoch nur eine Freilaufdiode.

Die Vorteile der erfindungsgemäßen Schaltungsanordnung werden im wesentlichen dadurch erreicht, daß entgegen der bekannten Schaltungsanordnung nicht die Freilaufdioden dauerhaft mit den Wicklungen verbunden sind, sondern nur eine Freilaufdiode in einem Löschzweig vorhanden ist, der erst dann aktiviert wird, wenn die Entladung des Energiespeichers abgebrochen wird. Dabei bleibt die jeweils inaktive Wicklung stets einseitig abgekoppelt, so daß in ihr kein Strom fließen kann.

Eine weitere Erläuterung der Erfindung erfolgt nachstehend anhand von in Zeichnungsfiguren dargestellten Ausführungsbeispielen. Die Zeichnungen zeigen den Leistungsteil mit den Wicklungen eines Aktuators, wobei der Aktuator selbst sowie Schaltungen zur Ansteuerung von Halbleiterschaltern nicht dargestellt sind. Die Halbleiterschalter der Schaltungsanordnung sind als einfacher Kontakt dargestellt, weil so der Ein- oder Ausschaltzustand auf einfache Weise darstellbar ist.

Es zeigen:
- Figur 1: eine erste erfindungsgemäße Schaltungsanordnung mit Schaltstellungen während der Entladephase,
- Figur 2: die Schaltungsanordnung gemäß Figur 1 während der Freilaufphase,
- Figur 3: eine Schaltungsanordnung mit Energierückspeisung während der Entladephase,
- Figur 4: die Schaltungsanordnung gemäß Figur 3 während der Freilaufphase und
- Figur 5: eine Schaltungsanordnung gemäß dem Stand der Technik.

Figur 1 zeigt insoweit übereinstimmend mit der bereits beschriebenen Figur 5 einen Energiespeicher E, der durch Schließen eines optional vorhandenen Ladeschalters S₃ aus einem Ladegerät LG ladbar ist. Übereinstimmend mit Figur 5 ist auch eine Parallelschaltung einer Reihenschaltung der ersten elektrischen Wicklung L₁ mit dem ersten Halbleiterwahlschalter S₁ sowie der zweiten elektrischen Wicklung L₂ mit dem zweiten Halbleiterwahlschalter S₂ vorhanden. Der Wicklungsanfang der ersten Wicklung L₁ und das Ende der zweiten Wicklung L₂ sind mit dem Pluspol des Energiespeichers E verbunden. Zur vorgenannten Parallelschaltung ist außerdem die Reihenschaltung einer Freilaufdiode D und eines Löschwiderstands R parallelgeschaltet. Der Minuspol des Energiespeichers E ist mittels eines Entladeschalters S₀ mit den Wahlschaltern S_{1,} S₂ und dem Widerstand R verbindbar. Der in Figur 1 dargestellte Schaltzustand der Halbleiterschalter S₀ bis S₃ zeigt die sogenannte Entladephase, in der ein Strom aus dem Energiespeicher E über die erste Wicklung L₁ der ersten Halbleiterwahlschalter S₁ und dem Entladeschalter S₀ fließt. Der zweite Halbleiterwahlschalter, im dargestellten Beispiel der zweite Schalter S₂, und der Ladeschalter S₃ sind in dieser Phase geöffnet.

Figur 2 zeigt für die selbe Schaltungsanordnung eine sogenannte Freilaufphase, in der der Entladeschalter S₀ geöffnet ist, so daß der Strom auf den Löschzweig mit der Freilaufdiode D und dem Löschwiderstand R kommutiert. Der Wahlschalter, z.B. S₁, ist dabei weiterhin geschlossen. Der Strom fließt in der Freilaufphase bis das Magnetfeld der Wicklung L₁ abgebaut ist.

Als Entladeschalter S₀ ist ein abschaltbarer Halbleiterschalter, z.B. MOSFET oder GTO eingesetzt. Der Löschwiderstand R wird vorteilhaft so gewählt, daß eine gewünschte Freiwerdezeit einhaltbar ist, nach der eine Gegenbewegung durch Schließen des anderen Wahlschalters einleitbar sein soll. Je größer der Löschwiderstand R gewählt wird, d.h. je kürzer die Freiwerdezeit eingestellt wird, desto höher wird die an der stromdurchflossenen Wicklung induzierte Spannung sein. Für diese Spannungsspitze muß der Entladeschalter S₀ ausgelegt werden. Der Ladeschalter S₃ ist während der Freilaufphase geschlossen zur Nachladung des Energiespeichers E.

Die Figuren 3 und 4 zeigen eine zweite Schaltungsvariante, mit der zum Zeitpunkt des Abschaltens einer der Wicklungen L₁, L₂ die im Magnetfeld gespeicherte Energie wenigstens teilweise dem Energiespeicher E wieder zuführbar ist. Um dies zu ermöglichen, sind anstelle eines Entladeschalters S₀ zwei Entladeschalter S₀₁, S₀₂ angeordnet, die jeweils zum Anfang und zum Ende eines Bewegungsvorgangs simultan geschaltet werden. Abweichend gegenüber der Schaltung gemäß den Figuren 1 und 2 ist eine erste gemeinsame Freilaufdiode D₁ mit ihrer Kathode direkt mit dem Pluspol des Energiespeichers E verbunden und mit ihrer Anode ohne Zwischenschaltung eines Widerstands mit dem Verbindungspunkt der beiden Wahlschalter S₁, S₂. Der Pluspol des Energiespeichers E ist mittels des ersten Entladeschalters S₀₁ mit dem Wicklungsanfang der ersten Wicklung L₁ und dem Wicklungsende der zweiten Wicklung L₂ verbindbar. Der zweite Entladeschalter S₀₂ verbindet den Minuspol des Energiespeichers mit der Anode der ersten Freilaufdiode D₁ und mit den Wahlschaltern S₁, S₂. Eine zweite Freilaufdiode D₂ ist mit ihrer Anode an den Minuspol des Energiespeichers E angeschlossen, und mit ihrer Kathode an den Anfang bzw. das Ende der Wicklungen L₁, L₂.

Figur 3 zeigt die Schalterstellung in der Entladephase. Dabei fließt ein Entladestrom aus dem Energiespeicher E über den ersten Entladeschalter S_{01,} über eine der Wicklungen L₁, L₂, im Beispiel L_{1,} über den geschlossenen Wahlschalter S1 und den zweiten Entladeschalter S₀₂ zurück zum Energiespeicher E.

Figur 4 zeigt für diese Schaltungsvariante die Freilaufphase, in der die beiden Entladeschalter S₀₁, S₀₂ geöffnet sind, also nur der Wahlschalter S, geschlossen bleibt, wodurch in der Freilaufphase der Stromfluß aus der Wicklung L₁ über den ersten Wahlschalter S₁, die erste Freilaufdiode D₁ zum Pluspol des Energiespeichers E und von dessen Minuspol über die zweite Freilaufdiode D₂ zur ersten Wicklung L₁ fließt. Die Stromflußrichtung ist durch Pfeile angezeigt.

Die Nachladung des Energiespeichers E aus dem Ladegerät LG erfolgt im Ausführungsbeispiel über eine Ladediode D_{3,} die während der Freilaufphase einen Stromfluß zum Ladegerät LG verhindert.

Da für die Schaltungsvariante mit Rückspeisung zwei zusätzliche Halbleiterbauelemente benötigt werden, ist im Einzelfall abzuwägen, ob eine solche Schaltungsanordnung wirtschaftlich ist, d.h. ob trotz der nach Abschluß der Ankerbewegung reduzierten Wicklungsinduktivität und der somit geringen Magnetfeldenergie $\frac{\text{1}}{\text{2}}$ LI² (L = lnduktivität, I = Strom) eine signifikante Nachladung des Speichers erreichbar ist.

## Patentansprüche

1. Schaltungsanordnung zur Steuerung eines bistabilen magnetischen Aktuators, wobei eine Parallelschaltung einer ersten elektrischen Wicklung (L₁), die in Reihe mit einem ersten Halbleiterwahlschalter (S₁) geschaltet ist, und einer zweiten elektrischen Wicklung (L₂), die in Reihe mit einem zweiten Halbleiterwahlschalter (S₂) geschaltet ist, vorhanden ist, und wobei zur Umschaltung des Aktuators in seine jeweils andere stabile Lage durch Schließen jeweils eines der Halbleiterwahlschalter (S₁, S₂) ein Entladestrom aus einem elektrischen Energiespeicher (E) entnehmbar ist, **dadurch gekennzeichnet, daß**
a) zu diesen parallelgeschalteten Reihenschaltungen (L₁, S₁ und L₂, S₂) außerdem eine Reihenschaltung einer gemeinsamen Freilaufdiode (D) und eines Löschwiderstands (R) parallelgeschaltet ist, und
b) die gesamte Parallelschaltung (L₁, S₁ + L₂, S₂ + D, R) mittels eines dazu in Reihe geschalteten Entladeschalters (S₀) mit dem Energiespeicher (E) verbunden ist.

2. Schaltungsanordnung nach Anspruch 1, **dadurch gekennzeichnet, daß** der Energiespeicher (E) eine Akkumulatorenbatterie oder ein Kondensator ist, der mittels eines Ladeschalters (S₃) mit einem Ladegerät (LG) verbindbar ist, oder mit diesem direkt verbunden ist.

3. Schaltungsanordnung nach Anspruch 1 oder 2, **dadurch gekennzeichnet, daß** die Halbleiterwahlschalter (S₁, S₂) Thyristoren sind.

4. Schaltungsanordnung nach einem der vorstehenden Ansprüche, **dadurch gekennzeichnet, daß** der Entladeschalter (S₀) ein IGBT, MOSFET oder GTO ist.

5. Schaltungsanordnung nach einem der Ansprüche 2 bis 4, **dadurch gekennzeichnet, daß** der Ladeschalter (S₃) ein steuerbarer Halbleiterschalter ist.

6. Schaltungsanordnung zur Steuerung eines bistabilen magnetischen Aktuators, wobei eine Parallelschaltung einer ersten elektrischen Wicklung (L₁), die in Reihe mit einem ersten Halbleiterwahlschalter (S₁) geschaltet ist, und einer zweiten elektrischen Wicklung (L₂), die in Reihe mit einem zweiten Halbleiterwahlschalter (S₂) geschaltet ist, vorhanden ist, und wobei zur Umschaltung des Aktuators in seine jeweils andere stabile Lage durch Schließen jeweils eines der Halbleiterwahlschalter (S₁, S₂) ein Entladestrom aus einem elektrischen Energiespeicher (E) entnehmbar ist, **dadurch gekennzeichnet, daß** zum Schalten des Aktuators einschließlich Rückspeisung der im Magnetfeld gespeicherten Energie
a) der Pluspol (+) des Energiespeichers (E) mittels eines ersten Entladeschalters (S₀₁) mit dem Wicklungsanfang der ersten Wicklung (L₁) und dem Wicklungsende der zweiten Wicklung (L₂) verbindbar ist,
b) der Pluspol (+) des Energiespeichers (E) außerdem mit der Kathode (K) einer ersten Freilaufdiode (D₁) verbunden ist, deren Anode (A) zu der miteinander verbundenen Seite der Wahlschalter (S₁, S₂) geführt ist,
c) der Minuspol (-) des Energiespeichers (E) mittels eines - simultan zum ersten Entladeschalter (S₀₁) schaltbaren - zweiten Entladeschalters (S₀₂) mit der Anode (A) der ersten Freilaufdiode (D₁) verbindbar ist, und
d) eine zweite Freilaufdiode (D₂) den Minuspol (-) des Energiespeichers (E) mit dem miteinander verbundenen Anfang bzw. Ende der Wicklungen (L₁, L₂) verbindet.

7. Schaltungsanordnung nach Anspruch 6, **dadurch gekennzeichnet, daß** zur Nachladung des Energiespeichers (E) dieser mittels einer Ladediode (D₃) mit einem Ladegerät (LG) verbunden ist.

## Claims

1. Circuit arrangement for controlling a bistable magnetic actuator, in which a parallel circuit of a first electrical winding (L₁), which is connected in series with a first semiconductor selector switch (S₁), and a second electrical winding (L₂), which is connected in series with a second semiconductor selector switch (S₂), is provided, and in which, for the purpose of switching the actuator to its respective other stable position by closing in each case one of the semiconductor selector switches (S₁, S₂), a discharge current can be drawn from an electrical energy store (E), **characterized in that**
a) a series circuit of a common freewheeling diode (D) and a reset resistor (R) is also connected in parallel with these parallel-connected series circuits (L₁, S₁ and L₂, S₂), and
b) the entire parallel circuit (L₁, S₁ + L₂, S₂ + D, R) is connected to the energy store (E) by means of a discharge switch (S₀), which is connected in series with said parallel circuit.

2. Circuit arrangement according to Claim 1, **characterized in that** the energy store (E) is a rechargeable battery or a capacitor, which can be connected to a charging device (LG) by means of a charging switch (S₃), or is connected directly to said charging device (LG).

3. Circuit arrangement according to Claim 1 or 2, **characterized in that** the semiconductor selector switches (S₁, S₂) are thyristors.

4. Circuit arrangement according to one of the preceding claims, **characterized in that** the discharge switch (S₀) is an IGBT, MOSFET or GTO.

5. Circuit arrangement according to one of Claims 2 to 4, **characterized in that** the charging switch (S₃) is a controllable semiconductor switch.

6. Circuit arrangement for controlling a bistable magnetic actuator, in which a parallel circuit of a first electrical winding (L₁), which is connected in series with a first semiconductor selector switch (S₁), and a second electrical winding (L₂), which is connected in series with a second semiconductor selector switch (S₂), is provided, and in which, for the purpose of switching the actuator to its respective other stable position by closing in each case one of the semiconductor selector switches (S₁, S₂), a discharge current can be drawn from an electrical energy store (E), **characterized in that**, for the purpose of switching the actuator, including for feedback of the energy stored in the magnetic field,
a) the positive pole (+) of the energy store (E) can be connected, by means of a first discharge switch (S₀₁), to the winding start of the first winding (L₁) and the winding end of the second winding (L₂),
b) the positive pole (+) of the energy store (E) is also connected to the cathode (K) of a first freewheeling diode (D₁), whose anode (A) is connected to the interconnected sides of the selector switches (S₁, S₂),
c) the negative pole (-) of the energy store (E) can be connected, by means of a second discharge switch (S₀₂), which can be switched at the same time as the first discharge switch (S₀₁), to the anode (A) of the first freewheeling diode (D₁), and
d) a second freewheeling diode (D₂) connects the negative pole (-) of the energy store (E) to the interconnected start and end, respectively, of the windings (L₁, L₂).

7. Circuit arrangement according to Claim 6, **characterized in that**, for the purpose of recharging the energy store (E), the latter is connected to a charging device (LG) by means of a charging diode (D₃).

## Revendications

1. Circuit de commande d'un actionneur magnétique bistable, dans lequel on dispose du branchement en parallèle d'un premier enroulement électrique (L₁) en série avec un premier commutateur de sélection semi-conducteur (S₁) et d'un deuxième enroulement électrique (L₂) en série avec un deuxième commutateur de sélection semi-conducteur (S₂), et dans lequel on peut prélever un courant de décharge dans un stockage d'énergie électrique (E) pour commuter respectivement l'actionneur dans son autre position stable en fermant respectivement un des commutateurs de sélection semi-conducteurs (S₁, S₂), **caractérisé en ce que**
a) en plus du branchement en parallèle des circuits série (L₁, S₁ et L₂, S₂), on branche en parallèle une diode de récupération commune (D) en série avec une résistance d'amortissement (R), et
b) l'ensemble du branchement en parallèle des circuits (L₁, S₁ + L₂, S₂ + D, R) est relié à un stockage d'énergie électrique (E) au moyen d'un commutateur de décharge (S₀) branché en série.

2. Circuit selon la revendication 1, **caractérisé en ce que** le stockage d'énergie (E) est une batterie d'accumulateur ou un condensateur qui peut être relié à un chargeur (LG) au moyen d'un commutateur de charge (S₃) ou qui y est relié directement.

3. Circuit selon la revendication 1 ou 2, **caractérisé en ce que** les commutateurs de sélection semi-conducteurs (S₁, S₂) sont des thyristors.

4. Circuit selon une des revendications précédentes, **caractérisé en ce que** le commutateur de décharge (S₀) est un IGBT, un MOSFET ou un GTO.

5. Circuit selon une des revendications 2 à 4, **caractérisé en ce que** le commutateur de charge (S₃) est un commutateur semi-conducteur pouvant être commandé.

6. Circuit de commande d'un actionneur magnétique bistable, dans lequel on dispose du branchement en parallèle d'un premier enroulement électrique (L₁) en série avec un premier commutateur de sélection semi-conducteur (S₁) et d'un deuxième enroulement électrique (L₂) en série avec un deuxième commutateur de sélection semi-conducteur (S₂), et dans lequel on peut prélever un courant de décharge dans un stockage d'énergie électrique (E) pour commuter respectivement l'actionneur dans son autre position stable en fermant respectivement un des commutateurs de sélection semi-conducteurs (S₁, S₂), **caractérisé en ce que** pour commuter l'actionneur en englobant la récupération de l'énergie stockée dans le champ magnétique,
a) on peut relier la borne positive (+) du stockage d'énergie (E) au moyen d'un premier commutateur de décharge (S₀₁) avec le début d'enroulement du premier enroulement (L₁) et avec la fin d'enroulement du deuxième enroulement (L₂),
b) la borne positive (+) du stockage d'énergie (E) est par ailleurs reliée à la cathode (K) d'une première diode de récupération (D₁) dont l'anode (A) est acheminée vers le côté où sont reliés les commutateurs de sélection (S₁, S₂),
c) on peut relier la borne négative (-) du stockage d'énergie (E) au moyen d'un deuxième commutateur de décharge (S₀₂) pouvant être commuté en même temps que le premier commutateur de décharge (S₀₁), avec l'anode (A) de la première diode de récupération (D₁), et
d) une deuxième diode de récupération (D₂) relie la borne négative (-) du stockage d'énergie (E) avec le début, respectivement la fin des enroulements (L₁, L₂) reliés ensemble.

7. Circuit selon la revendication 6, **caractérisé en ce que** pour recharger le stockage d'énergie (E), celui-ci est relié à un chargeur (LG) au moyen d'une diode de charge (D₃).
